# EUROPÄISCHE PATENTSCHRIFT

(11) **EP 1 346 143 B1**
(45) Veröffentlichungstag und Bekanntmachung des Hinweises auf die Patenterteilung: **16.06.2004**
(21) Anmeldenummer: 01270695.8
(22) Anmeldetag: 28.11.2001
(51) Int. Cl.: F02M 45/00

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT DESTINEE A DES MOTEURS A COMBUSTION INTERNE

(30) Priorität: 16.12.2000 DE 10062959
(43) Veröffentlichungstag der Anmeldung: 24.09.2003
(73) Patentinhaber: ROBERT BOSCH GMBH, 70442 Stuttgart (DE)
(72) Erfinder: POTZ, Detlev, 70193 Stuttgart (DE); MOSER, Friedrich, 71640 Ludwigsburg (DE); KUEGLER, Thomas, 70825 Korntal-Muenchingen (DE)
(86) Internationale Anmeldenummer: PCT/EP2001/013921
(87) Internationale Veröffentlichungsnummer: WO 2002/048536

(56) Entgegenhaltungen:
- EP-A- 0 449 763
- DE-A- 19 857 244

## Beschreibung

### Stand der Technik

Die Erfindung geht von einem Kraftstoffeinspritzventil für Brennkraftmaschinen aus, vorzugsweise selbstzündender Brennkraftmaschinen, wie es aus der Schrift DE 198 57 244 A1 bekannt ist. Ein Ventilkörper weist eine Bohrung auf, in der ein kolbenförmiges Ventilglied entgegen einer Schließkraft längsverschiebbar angeordnet ist. Das Ventilglied geht an seinem brennraumseitigen Ende in eine Ventildichtfläche über, die mit einem Ventilsitz zusammenwirkt und so die Öffnung wenigstens einer Einspritzöffnung steuert. Das Ventilglied ist in der Bohrung in einem brennraumabgewandten Dichtabschnitt und in einem brennraumzugewandten Führungsabschnitt in der Bohrung geführt. Der Führungsabschnitt unterteilt sich in einen brennraumabgewandten Ringbund, der durch eine Ringnut von am Ventilglied ausgebildeten seitlichen Ausnehmungen getrennt ist, so daß Kraftstoff durch diese Ausnehmungen zwischen der Wand der Bohrung und dem Ventilglied vorbeifließen kann. Der Ringbund weist an seinem brennraumzugewandten Ende eine Steuerkante auf, die mit einer an der Wand der Bohrung ausgebildeten Dichtkante zusammenwirkt. Darüber hinaus ist im Ventilglied eine Bohrung ausgebildet, die schräg zur Längsachse des Ventilglieds verläuft und den Druckraum, der brennraumabgewandt zum Ringbund. zwischen dem Ventilglied und der Wand der Bohrung ausgebildet ist, mit einer der Ausnehmungen am Führungsabschnitt des Ventilgliedes verbindet. Die Bohrung ist als Drosselbohrung ausgebildet, so daß Kraftstoff aus dem Druckraum gedrosselt zu den Ausnehmungen und damit zu einem zweiten Druckraum, der zwischen dem Ventilglied und der Wand der Bohrung zwischen dem Führungsabschnitt und der Ventildichtfläche ausgebildet ist, fließen kann. Im geschlossenen Zustand des Kraftstoffeinspritzventils liegt die Ventildichtfläche des Ventilglieds am Ventilsitz an und die Steuerkante am Ringbund ist brennraumzugewandt zur Dichtkante angeordnet, so daß nur über die Drosselbohrung eine Verbindung vom ersten zum zweiten Druckraum besteht. Soll eine Einspritzung erfolgen, so wird Kraftstoff unter hohem Druck in den ersten Druckraum eingeleitet und fließt von dort durch die Drosselbohrung auch in den zweiten Druckraum. Reicht die hydraulische Kraft auf das Ventilglied aus, dieses entgegen der Schließkraft vom Ventilsitz wegzubewegen, so hebt die Ventildichtfläche vom Ventilsitz ab und Kraftstoff wird durch die Einspritzöffnung in den Brennraum der Brennkraftmaschine eingespritzt. Solange die Steuerkante am Ventilglied brennraumzugewandt zur Dichtkante ist, kann nur wenig Kraftstoff durch die Drosselbohrung vom ersten in den zweiten Druckraum gelangen. Wenn im Zuge der Öffnungshubbewegung des Ventilglieds die Steuerkante die Dichtkante passiert, so wird der erste Druckraum über die Ringnut und die Ausnehmungen am Führungsabschnitt des Ventilgliedes mit dem zweiten Druckraum verbunden und Kraftstoff kann nahezu ungedrosselt vom ersten in den zweiten Druckraum fließen. Hierdurch erhöht sich der Druck im zweiten Druckraum und somit die Rate der Einspritzung, so daß insgesamt eine Einspritzverlaufsformung erreicht wird, bei der zu Beginn der Öffnungshubbewegung bedingt durch den relativ geringen Druck im zweiten Druckraum nur wenig Kraftstoff eingespritzt wird und die Hauptmenge des Kraftstoffs mit hohem Druck erst in der darauffolgenden Haupteinspritzung. Hierbei weist das bekannte Kraftstoffeinspritzventil jedoch den Nachteil auf, daß die notwendige Drosselbohrung aufwendig zu fertigen ist, was die Herstellung recht kostenintensiv macht. Weiterhin ergibt sich der Nachteil, daß die Drosselbohrung wegen der notwendigen Einspannungen des Ventilglieds bereits in einem frühen Stadium des Herstellungsprozesses eingebracht werden muß, was eine spätere Anpassung der Drosselbohrung an sonstige auftretende Toleranzen unmöglich macht.

### Vorteile der Erfindung

Das erfindungsgemäße Kraftstoffeinspritzventil mit den kennzeichnenden Merkmalen des Patentanspruchs 1 weist demgegenüber den Vorteil auf, daß der Drosselquerschnitt zwischen dem ersten Druckraum und dem zweiten Druckraum.durch einen Drosselkanal realisiert ist, der beide Stirnseiten des Ringbundes miteinander verbindet. Dieser Drosselkanal läßt sich nach Fertigstellung des gesamten Ventilglieds einbringen, so daß eine Anpassung an die sonstigen Toleranzen des Einspritzventils, z. B. die Größe des Ringspalts zwischen dem Ringbund und der Bohrung des Ventilkörpers möglich ist.

In einer ersten vorteilhaften Ausgestaltung des Gegenstandes der Erfindung ist der Drosselkanal als Drosselbohrung ausgebildet, die zumindest annähernd parallel zur Längsachse des Ventilglieds im Ringbund verläuft. Eine solche Drosselbohrung läßt sich in vorteilhafter Weise durch Laserbohrung herstellen, was es ein berührungsloses Verfahren ist, so daß die Drosselbohrung problemlos nach Fertigstellung des gesamten Ventilglieds eingebracht werden kann. Dabei kann es auch vorgesehen sein, daß eine Vielzahl von solchen Drosselbohrungen über den Umfang des Ringbundes verteilt angeordnet ist, um einen gleichmäßigen Fluß des Kraftstoffs vom ersten in den zweiten Druckraum zu gewährleisten. Die Drosselbohrungen sind dabei vorzugsweise so angeordnet, daß sich eine der Ausnehmungen am Führungsabschnitt des Ventilglieds in der brennraumseitigen Verlängerung der Drosselbohrung befindet, so daß eine freie Zugänglichkeit der brennraumzugewandten Stirnseite des Ringbunds durch einen vom brennraumseitigen Ende des Ventilglieds kommenden Laserstrahl gegeben ist.

In einem weiteren vorteilhaften Ausführungsbeispiel des erfindungsgemäßen Kraftstoffeinspritzventils ist die Drosselverbindung durch wenigstens einen seitlichen Anschliff am Ringbund ausgebildet. Diese Anschliffe können flächenhaft ausgeführt werden, was einfach herstellbar ist und eine sehr genaue Einstellung des Querschnitts der Drosselverbindung möglich macht.

Weitere Vorteile und vorteilhafte Ausgestaltungen des Gegenstandes der Erfindung sind der Zeichnung, der Beschreibung und den Ansprüchen entnehmbar.

### Zeichnung

In der Zeichnung sind verschiedene Ausführungsbeispiele des erfindungsgemäßen Kraftstoffeinspritzventils gezeigt. Es zeigt
- Figur 1 einen Längsschnitt durch ein erfindungsgemäßes Kraftstoffeinspritzventil mit einem ungeschnittenen Ventilglied,
- Figur 2 eine Vergrößerung von Figur 1 im Bereich des Führungsabschnitts des Ventilglieds,
- Figur 3 einen Querschnitt entlang der Linie III-III der Figur 2,
- Figur 4 denselben Ausschnitt wie Figur 2 eines anderen Ausführungsbeispiels und
- Figur 5 einen Querschnitt entlang der Linie V-V der Figur 4.

### Beschreibung des Ausführungsbeispiels

In Figur 1 ist ein erfindungsgemäßes Kraftstoffeinspritzventil im Längsschnitt dargestellt. In einem Ventilkörper 1 ist eine Bohrung 3 ausgebildet, die am brennraumabgewandten Ende des Ventilkörpers 1 offen ist und am brennraumseitigen Ende in einen im wesentlichen konischen Ventilsitz 13 übergeht. Am brennraumseitigen Ende der Bohrung 3 ist wenigstens eine Einspritzöffnung 17 ausgebildet, die die Bohrung 3 mit dem Brennraum der in der Zeichnung nicht dargestellten Brennkraftmaschine verbindet. In der Bohrung 3 ist ein kolbenförmiges Ventilglied 5 längsverschiebbar angeordnet. Das Ventilglied 5 wird mit einem Dichtungsabschnitt 105 in einem brennraumabgewandten Bohrungsdichtungsabschnitt 103 in der Bohrung 3 dichtend geführt und darüber hinaus mit einem Führungsabschnitt 205 in einem brennraumseitigen Bohrungsführungsabschnitt 203. An seinem brennraumseitigen Ende geht das Ventilglied 5 in eine Ventildichtfläche 15 über, die im wesentlichen konisch ausgebildet ist und mit dem Ventilsitz 13 zusammenwirkt, so daß die Einspritzöffnungen 17 bei Anlage der Ventildichtfläche 15 am Ventilsitz 13 verschlossen werden und bei vom Ventilsitz 13 abgehobener Ventildichtfläche 15 freigegeben werden. Zwischen dem Bohrungsdichtungsabschnitt 103 und dem Bohrungsführungsabschnitt 203 ist zwischen dem Ventilglied 5 und der Wand der Bohrung 3 ein erster Druckraum 9 ausgebildet, der über einen im Ventilkörper 1 verlaufenden Zulaufkanal 7 mit einer in der Zeichnung nicht dargestellten Kraftstoffhochdruckquelle verbindbar ist. Zwischen dem Bohrungsführungsabschnitt 203 und dem Ventilsitz 13 ist zwischen dem Ventilglied 5 und der Wand der Bohrung 3 durch eine radiale Erweiterung der Bohrung 3 ein zweiter Druckraum 19 ausgebildet, der über das Zusammenspiel von Ventildichtfläche 15 und Ventilsitz 13 über die Einspritzöffnungen 17 mit dem Brennraum verbindbar ist.

Figur 2 zeigt eine vergrößerte Darstellung von Figur 1 im Bereich des Bohrungsführungsabschnitts 203. Figur 3 zeigt den entsprechenden Querschnitt entlang der Linie III-III der Figur 1 bzw. Figur 2. Der Führungsabschnitt 205 ist im Bohrungsführungsabschnitt 203 geführt und weist drei flächenhafte Anschliffe 28 auf, so daß Kraftstoff am Führungsabschnitt 205 vorbei in axialer Richtung des Ventilglieds 5 fließen kann. Brennraumabgewandt schließt sich an den Führungsabschnitt 205 eine Ringnut 26 an und an diese wiederum ein Ringbund 22. Der Ringbund 22 ist in einer Radialebene des Ventilglieds 5 angeordnet und weist eine brennraumzugewandte Stirnfläche 37 und eine brennraumabgewandte Stirnfläche 36 auf. Am Übergang des Ringbunds 22 zur Ringnut 26 ist am Ringbund 22 eine Steuerkante 34 ausgebildet, die in geschlossenem Zustand des Kraftstoffeinspritzventils, das ist, wenn die Ventildichtfläche 15 am Ventilsitz 13 anliegt, in den Bohrungsführungsabschnitt 203 eintaucht. Der Bohrungsführungsabschnitt 203 ist hierbei gegenüber der Bohrung 3 im Durchmesser etwas verringert, so daß am Übergang des ersten Druckraums 9 zum Bohrungsführungsabschnitt 203 eine Ringschulter 30 ausgebildet ist, die von einer Dichtkante 32 begrenzt wird, die am Beginn des Bohrungsführungsabschnitts 203 ausgebildet ist. Der Ringbund 22 weist einen Durchmesser auf, der nur geringfügig kleiner ist als der Durchmesser des Bohrungsführungsabschnitts 203, so daß bei geschlossenem Kraftstoffeinspritzventil praktisch kein Kraftstoff aus dem ersten Druckraum 9 am Ringbund 22 vorbei durch die Ringnut 26 und die Ausnehmungen 28 in den zweiten Druckraum 19 fließen kann. Im Ringbund 22 sind drei Drosselkanäle angeordnet, die als Drosselbohrungen 40 ausgebildet sind und die die brennraumabgewandte Stirnseite 36 des Ringbundes 22 mit der brennraumzugewandten Stirnseite 37 des Ringbundes 22 verbinden. Dabei kann es auch vorgesehen sein, mehr oder weniger als drei Drosselkanäle anzuordnen. Die Drosselbohrungen 40 sind dabei so angeordnet, daß sie zumindest im wesentlichen parallel zur Längsachse 6 des Ventilglieds 5 verlaufen und daß in ihrer brennraumseitigen Verlängerung jeweils ein Anschliff 28 angeordnet ist.

Das Ventilglied 5 wird durch eine in der Zeichnung nicht dargestellte Vorrichtung mit einer Schließkraft beaufschlagt, die das Ventilglied 5 mit der Ventildichtfläche 15 gegen den Ventilsitz 13 preßt. Da sich das Ventilglied 5 vom im Dichtungsabschnitt 103 geführten Abschnitt zum Brennraum hin verjüngt, ist am Ventilglied 5 eine Druckschulter 11 ausgebildet, die im ersten Druckraum 9 angeordnet ist. Bei einem entsprechenden Kraftstoffdruck im Druckraum 9 ergibt sich eine hydraulische Kraft auf die Druckschulter 11, die eine in Längsrichtung des Ventilglieds 5 wirkende Komponente hat, die der Schließkraft entgegengerichtet ist. Auf diese Weise läßt sich das Ventilglied 5 druckgesteuert durch den Druck im ersten Druckraum 9 in Längsrichtung entgegen der Schließkraft bewegen und so die Einspritzöffnungen 17 aufund zusteuern.

Die Funktionsweise des Kraftstoffeinspritzventils ist wie folgt: Zu Beginn der Einspritzung wird Kraftstoff unter hohem Druck durch den Zulaufkanal 7 in den ersten Druckraum 9 geleitet. Von dort strömt der Kraftstoff durch die Drosselbohrungen 40 in den zweiten Druckraum 19, so daß auch dort der Kraftstoffdruck zunimmt. Erreicht der Kraftstoffdruck im ersten Druckraum 9 ein bestimmtes Niveau, so wird durch die hydraulische Kraft auf die Druckschulter 11 eine Kraft entgegen der Schließkraft auf das Ventilglied 5 ausgeübt, die dieses in axialer Richtung vom Ventilsitz 13 wegbewegt. Hierdurch hebt die Ventildichtfläche 15 vom Ventilsitz 13 ab und gibt die Einspritzöffnungen 17 frei. Solange sich die Steuerkante 34 des Ringbunds 22 innerhalb des Bohrungsführungsabschnitts 203 befindet, kann der Kraftstoff nur durch die Drosselbohrungen 40 vom ersten Druckraum 9 in den zweiten Druckraum 19 und von dort durch die Einspritzöffnungen 17 in den Brennraum der Brennkraftmaschine gelangen. Durch diese Drosselung des Zuflusses wird nur ein geringer Druck im zweiten Druckraum 19 aufgebaut und so zu Beginn der Einspritzung nur wenig Kraftstoff pro Zeiteinheit in den Brennraum der Brennkraftmaschine eingespritzt. Erreicht die Steuerkante 34 die Dichtkante 32 und passiert diese in Öffnungsrichtung des Ventilglieds 5, so wird zwischen dem Ringbund 22 und der Bohrung 3 ein Ringspalt aufgesteuert, durch den der Kraftstoff jetzt nahezu ungedrosselt in die Ringnut 26 und durch die Anschliffe 28 in den zweiten Druckraum 19 fließen kann. Da jetzt erheblich mehr Kraftstoff in den zweiten Druckraum 19 fließt, steigt dort der Druck weiter an und Kraftstoff kann jetzt mit einem hohen Druck und damit hoher Rate in den Brennraum der Brennkraftmaschine eingespritzt werden. Soll die Einspritzung beendet werden, so wird die Kraftstoffzufuhr durch den Zulaufkanal 7 unterbrochen, und durch den abfallenden Kraftstoffdruck im ersten Druckraum 9 und somit auch im zweiten Druckraum 19 verringert sich die hydraulische Kraft auf das Ventilglied 5, bis die Schließkraft größer wird als die in axialer Richtung wirkenden Komponenten der hydraulischen Kräfte, und das Ventilglied 5 fährt wieder in die Schließposition zurück.

Figur 4 zeigt ein weiteres Ausführungsbeispiel des erfindungsgemäßen Kraftstoffeinspritzventils und Figur 5 einen Querschnitt durch das in Figur 4 dargestellte Kraftstoffeinspritzventil entlang der Linie V-V. Der Drosselkanal zwischen dem ersten Druckraum 9 und dem zweiten Druckraum 19 ist hier durch zwei Drosselausnehmungen 42 am Ringbund 22 ausgebildet, die als flächenhafte Anschliffe parallel zur Längsachse 6 des Ventilglieds 5 ausgeführt sind. Es kann auch vorgesehen sein, daß mehr als zwei Drosselausnehmungen 42 am Ringbund 22 ausgebildet sind. Diese werden dabei vorzugsweise gleichmäßig über den Umfang des Ringbunds 22 verteilt angeordnet, um einen gleichmäßigen Kraftstoffzufluß zum zweiten Druckraum 19 zu ermöglichen.

In den Ausführungsbeispielen der Figuren 2 und 4 ist die Ringschulter 30 abgeschrägt ausgebildet, so daß sie mit der Längsachse 6 des Ventilglieds 5 einen Winkel einschließt.

Bei einer Ringschulter 30, die in einer Radialebene des Ventilglieds 5 angeordnet ist, wäre ein großer Aufwand nötig, um den fertigungstechnisch notwendigen Radius am Übergang der Bohrung 3 zur Ringschulter 30 so klein und in so enger Toleranz zu fertigen, daß er nicht bis in die Dichtkante 32 ausläuft. Zudem würde ein solcher Radius eine scharfe Kerbe bedeuten und damit eine signifikante Schwächung des Ventilkörpers 1 verbunden mit einer verminderten Druckschwellfestigkeit. In diesem Fall wäre die Lage der Dichtkante 32 nur schwer exakt zu positionieren und nur mit großem Aufwand zu vermessen. Eine angeschrägte Ringschulter 30 läßt hingegen einen größeren Radius mit größerer Toleranz zu, ohne in die Dichtkante 32 auszulaufen. Dies ermöglicht so eine gute Fertigbarkeit und Meßbarkeit der sehr wichtigen Lage der Dichtkante 32.

## Patentansprüche

1. Kraftstoffeinspritzventil für Brennkraftmaschinen mit einem Ventilkörper (1), in dem in einer Bohrung (3) ein kolbenförmiges Ventilglied (5) längsverschiebbar angeordnet ist, welches Ventilglied (5) wenigstens eine am brennraumseitigen Ende der Bohrung (3) angeordnete Einspritzöffnung (17) steuert und das mit einem brennraumabgewandten Dichtungsabschnitt (105) in der Bohrung (3) geführt ist, und mit einem Ringbund (22), der brennraumabgewandt zum Dichtungsabschnitt (105) am Ventilglied (5) angeordnet ist und eine brennraumzugewandte Stirnfläche (37) und eine brennraumabgewandte Stirnfläche (36) aufweist und welcher Ringbund (22) den Raum zwischen dem Ventilglied (5) und Bohrung (3) in einen ersten, brennraumabgewandten und mit Kraftstoff befüllbaren Druckraum (9) und einen zweiten, brennraumzugewandten Druckraum (19) unterteilt, und mit einem Bohrungsführungsabschnitt (203) der Bohrung (3), in den der Ringbund (22) in Schließstellung des Ventilglieds (5) eintaucht und so die beiden Druckräume (9,19) bis auf einen Drosselquerschnitt trennt und aus dem der Ringbund (22) bei der Öffnungshubbewegung des Ventilglieds (5) austaucht und so die Druckräume (9,19) miteinander verbindet, **dadurch gekennzeichnet, daß** der Drosselquerschnitt wenigstens ein im Ringbund (22) ausgebildeter Drosselkanal (40,42) ist, der die beiden Stirnseiten (36, 37) des Ringbunds (22) miteinander verbindet.

2. Kraftstoffeinspritzventil nach Anspruch 1, **dadurch gekennzeichnet, daß** der wenigstens eine Drosselkanal (40) innerhalb des Ventilglieds (5) verläuft.

3. Kraftstoffeinspritzventil nach Anspruch 2, **dadurch gekennzeichnet, daß** der wenigstens eine Drosselkanal als Drosselbohrung (40) ausgebildet ist, die zumindest annähernd parallel zur Längsachse (6) des Ventilglieds (5) verläuft.

4. Kraftstoffeinspritzventil nach Anspruch 3, **dadurch gekennzeichnet, daß** eine Vielzahl von Drosselbohrungen (40) vorzugsweise gleichmäßig über den Umfang des Ringbunds (22) verteilt angeordnet ist.

5. Kraftstoffeinspritzventil nach Anspruch 1, **dadurch gekennzeichnet, daß** der Drosselkanal durch wenigstens eine am Ringbund (22) ausgebildete flächige Drosselausnehmung (42) ausgebildet ist, die zumindest näherungsweise parallel zur Längsachse (6) des Ventilglieds (5) ausgebildet ist.

6. Kraftstoffeinspritzventil nach einem der vorstehenden Ansprüche, **dadurch gekennzeichnet, daß** das Ventilglied (5) einen Führungsabschnitt (205) aufweist, mit dem das Ventilglied (5) im Bohrungsführungsabschnitt (203) geführt ist und der brennraumzugewandt zum Ringbund (22) angeordnet ist, wobei der Führungsabschnitt (205) wenigstens einen seitlichen Anschliff (28) aufweist, der in Verlängerung des wenigstens einen Drosselkanals (40) liegt.

## Claims

1. Fuel injection valve for internal combustion engines, with a valve body (1), in which a piston-shaped valve member (5) is arranged longitudinally displaceably in a bore (3), which valve member (5) controls at least one injection orifice (17) arranged at the combustion-space-side end of the bore (3) and which is guided with a sealing portion (105) facing away from the combustion space in the bore (3), and with an annular collar (22) which is arranged on the valve member (5) so as to face away from the combustion space in relation to the sealing portion (105) and which has an end face (37) facing the combustion space and an end face (36) facing away from the combustion space, and which annular collar (22) subdivides the space between the valve member (5) and the bore (3) into a first pressure space (9) facing away from the combustion space and capable of being filled with fuel and a second pressure space (19) facing the combustion space, and with a bore guide portion (203) of the bore (3), into which bore guide portion the annular collar (22) penetrates in the closing position of the valve member (5) and thus separates the two pressure spaces (9, 19), with the exception of a throttle cross section, and out of which the annular collar (22) emerges during the opening-stroke movement of the valve member (5) and thus connects the pressure spaces (9, 19) to one another, **characterized in that** the throttle cross section is at least one throttle duct (40, 42) which is formed in the annular collar (22) and which connects the two end faces (36, 37) of the annular collar (22) to one another.

2. Fuel injection valve according to Claim 1, **characterized in that** the at least one throttle duct (40) runs within the valve member (5).

3. Fuel injection valve according to Claim 2, **characterized in that** the at least one throttle duct is designed as a throttle bore (40) which runs at least approximately parallel to the longitudinal axis (6) of the valve member (5).

4. Fuel injection valve according to Claim 3, **characterized in that** a multiplicity of throttle bores (40) are arranged preferably so as to be distributed uniformly over the circumference of the annular collar (22).

5. Fuel injection valve according to Claim 1, **characterized in that** the throttle duct is formed by at least one sheet-like throttle recess (42) which is formed on the annular collar (22) and which is formed at least approximately parallel to the longitudinal axis (6) of the valve member (5).

6. Fuel injection valve according to one of the preceding claims, **characterized in that** the valve member (5) has a guide portion (205), by means of which the valve member (5) is guided in the bore guide portion (203) and which is arranged so as to face the combustion space with respect to the annular collar (22), the guide portion (205) having at least one lateral ground-down portion (28) which lies in the prolongation of the at least one throttle duct (40).

## Revendications

1. Injecteur de carburant pour moteurs à combustion interne, comprenant un corps de soupape (1) qui loge dans un alésage (3) un organe de soupape (5) en forme de piston coulissent longitudinalement, lequel organe de soupape (5) commande au moins un orifice d'injection (17) disposé à l'extrémité côté chambre de combustion de l'alésage (3) en étant guidé dans l'alésage (3) par un segment étanche (105) opposé à la chambre de combustion, et un collet annulaire (22) disposé sur l'organe de soupape (5) à l'opposé de la chambre de combustion par rapport au segment étanche (105) et présentant une surface frontale (37) en regard de la chambre de combustion et une surface frontale (36) opposée à la chambre de combustion, ce collet annulaire (22) séparant l'espace entre l'organe de soupape (5) et l'alésage (3) en une première chambre de pression (9) opposée à la chambre de combustion et pouvant être remplie de carburant et une deuxième chambre de pression (19) en regard de la chambre de combustion, et comprenant un segment de guidage d'alésage (203) de l'alésage (3) dans lequel plonge le collet annulaire (22) en position de fermeture de l'organe de soupape (5) en séparant ainsi les deux chambres de pression (9, 19) jusqu'à une section transversale d'étranglement, et dont le collet annulaire (22) ressort lors du mouvement de levage d'ouverture de l'organe de soupape (5) en reliant ainsi l'une à l'autre les chambres de pression (9, 19),
**caractérisé en ce que**
la section transversale d'étranglement est au moins un canal d'étranglement (40, 42) formé dans le collet annulaire (22), qui relie l'une à l'autre les deux surfaces frontales (36, 37) du collet annulaire (22).

2. Injecteur de carburant selon la revendication 1,
**caractérisé en ce que**
l'au moins un canal d'étranglement (40) s'étend à l'intérieur de l'organe de soupape (5).

3. Injecteur de carburant selon la revendication 2,
**caractérisé en ce que**
l'au moins un canal d'étranglement présente la forme d'un alésage d'étranglement (40) s'étendant du moins approximativement en parallèle de l'axe longitudinal (6) de l'organe de soupape (5).

4. Injecteur de carburant selon la revendication 3,
**caractérisé en ce qu'**
une multitude d'alésages d'étranglement (40) est répartie de préférence de manière régulière sur la circonférence du collet annulaire (22).

5. Injecteur de carburant selon la revendication 1,
**caractérisé en ce que**
le canal d'étranglement est formé par au moins un évidement d'étranglement (42) plan formé au niveau du collet annulaire (22), qui s'étend du moins approximativement en parallèle de l'axe longitudinal (6) de l'organe de soupape (5).

6. Injecteur de carburant selon l'une quelconque des revendications précédentes,
**caractérisé en ce que**
l'organe de soupape (5) présente un segment de guidage (205) par laquelle l'organe de soupape (5) est guidé dans le segment de guidage d'alésage (203) et qui est disposé en regard de la chambre de combustion par rapport au collet annulaire (22), le segment de guidage (205) présentant au moins une entaille (28) latérale située dans le prolongement de l'au moins un canal d'étranglement (40).
